# EUROPÄISCHE PATENTSCHRIFT

(11) **EP 1 540 069 B1**
(45) Veröffentlichungstag und Bekanntmachung des Hinweises auf die Patenterteilung: **27.12.2006**
(21) Anmeldenummer: 03784030.3
(22) Anmeldetag: 19.07.2003
(51) Int. Cl.: D06F 83/00

(54) **HITZEBEST NDIGER B GELTISCHBEZUG MIT ELASTISCHER POLSTE RUNG**
HEAT-RESISTANT IRONING BOARD COVER HAVING AN ELASTIC PADDING
REVETEMENT THERMORESISTANT POUR TABLE A REPASSER, MUNI D'UN REMBOURRAGE ELASTIQUE

(30) Priorität: 02.08.2002 DE 10235651
(43) Veröffentlichungstag der Anmeldung: 15.06.2005
(73) Patentinhaber: Carl Freudenberg KG, 69469 Weinheim (DE)
(72) Erfinder: CEVENINI, Stefano, 67071 Ludwigshafen (DE); WENDELKEN, Hans-Jürgen, 74889 Sinsheim (DE); FLATH, Johannes, 69124 Heidelberg (DE); HELMERKING, Barbara, 69469 Weinheim (DE); TINTELNOT, Carl-Uwe, 69469 Weinheim (DE); HAUSDORF, Jörg, 64658 Fürth (DE); MEIER, Klaus, Peter, 65779 Kelkheim (DE)
(86) Internationale Anmeldenummer: PCT/EP2003/007905
(87) Internationale Veröffentlichungsnummer: WO 2004/015192

(56) Entgegenhaltungen:
- EP-A- 0 303 128
- JP-A- 60 083 700
- US-A- 4 616 434

## Beschreibung

### Technisches Gebiet

Um gute Ergebnisse beim Bügelvorgang zu erreichen, ist es erforderlich, dass die Bügeltischbezüge und die elastische Polsterung während des Bügelns sich nicht verwerfen und Falten bilden, die sich auf den zu bügelnden Gegenstand übertragen können. Häufig werden deshalb die Polsterungen auf den Bügeltisch aufgelegt und der hitzebeständige Bügeltischbezug darüber ausgebreitet und mit Hilfe von Gummibändern oder auch anderen Bändern am Bügeltisch befestigt. Diese Lösung bringt nicht immer das erwünschte Ergebnis.

### Stand der Technik

Es ist deshalb bekannt geworden, EP 0 043 700 A1, Bügeltischbezüge zu verwenden, bei denen der Bezug mit einer elastischen Polsterung direkt verbunden ist, beispielsweise durch Verkleben, so dass der Bügelbezug sich nicht gegenüber der elastischen Polsterung verschieben kann. Diese laminierten Bezüge wurden sodann unter Anwendung von Hitze und Druck mit dem Bügeltisch selbst verklebt um dadurch ihre Verbindung zum Bügeltisch herzustellen um ein Verrücken des gesamten Bügeltischbezuges zu vermeiden. Die Ablösung eines solchen Bügeltischbezugs, insbesondere seiner Polsterung vom Bügeltisch zwecks Auswechslung ist jedoch äußerst problematisch da die Polsterung häufig sehr fest am Bügeltisch haftet.

In der Druckschrift GB 2 116 216 A sind deshalb Materialien für die Polsterung vorgeschlagen, welche sich leichter vom Bügeltisch entfemen lassen, so dass eine leichtere Auswechslung des Bügeltischbezugs einschließlich der Polsterung möglich ist. Die sich widersprechenden Bedingungen, nämlich einerseits die sichere Haftung des Bügeltischbezugs und seiner Polsterung am Bügeltisch und andererseits dessen mögliche Auswechselbarkeit führen jedoch nach wie vor zu unbefriedigenden Ergebnissen.

Die US 4,616,434 zeigt einen Bügeltisch mit einem Bügeltischbezug mit einer darunter liegenden Gummischicht, unter der ein perforiertes Blech angeordnet ist. Durch ein Umbiegen der Ränder des Bleches wird dasselbe auf der Tischoberfläsche befestigt. Das Umbiegen soll jedoch mit Abstand zur Tischkante erfolgen, damit ein besonderer Halter am Bezug von unten her zwischen den umgebogenen Blechrand und die Tischkante eingeschoben werden kann.

Schließlich ist aus der JP60-083700 A eine Bügelmaschine bekannt geworden, bei der die beiden aufeinander zu pressenden Maschinenteile mit Auflagen versehen sind, die aus metallischen Fäden aus Silber, Kupfer, Aluminiumteilen, Baumwolle und Kunstharzschaum bestehen. Bügeltischbezüge sind nicht vorgesehen. Auch ist ein auswechselbares Anbringen einer solchen Auflage auf einem Bügeltisch nicht in Betracht gezogen.

### Darstellung der Erfindung

Der Erfindung liegt die Aufgabe zugrunde, einen hitzebeständigen Bügeltischbezug mit einer elastischen Polsterung so auszubilden, dass er auf möglichst einfach Weise mit dem Bügeltisch sicher zu verbinden ist und bei Bedarf ebenso in einfacher Weise vom Bügeltisch abgenommen werden kann.

Die Lösung der gestellten Aufgabe wird bei einer Kombination umfassend einen hitzebeständigen Bügeltischbezug mit elastischer Polsterung und einen Bügeltisch erfindungsgemäß dadurch erreicht, dass der Bügeltischbezug unter Verwendung seiner Polsterung formschlüssig mit dem Bügeltisch verbindbar ist, und dass die Polsterung auf ihrer Unterseite und der Bügeltisch auf seiner Oberseite zumindest teilweise mit einer Vlies- oder Gewebeschicht versehen sind, die nach Auflage des Bügeltischbezugs auf den Bügeltisch einander decken und als Klettverbindung wirksam sind. Der Bügeltischbezug wird so ausgestaltet, dass er eine formschlüssige Verbindung mit dem Bügeltisch selbst herstellen kann.

Am Bügeltisch wird eine Vlies- oder Gewebeschicht, die mit Haken versehen ist, aufgeklebt. Hierfür kann die gesamte Fläche des Bügeltischs herangezogen werden. Möglich ist aber auch, lediglich den Rand des Bügeltisches mit der Vlies- oder Gewebeschicht zu versehen oder zusätzlich hierzu noch Querstreifen auf dem Bügeltisch anzubringen. Die Polsterung ihrerseits wird in gleicher Weise mit einer Vlies- oder Gewebeschicht versehen, die mit Ösen ausgestattet ist. Die Vlies- oder Gewebeschicht auf dem Bügeltisch und auf der Polsterung sind deckungsgleich auszuführen. Wird eine so ausgestaltete Polsterung auf den entsprechend ausgebildeten Bügeltisch aufgelegt, so ist es möglich, den Bügeltischbezug allein durch Andrücken von Hand und darüber streichen mit dem Bügeltisch unverrückbar zu verbinden.

Damit die Durchlässigkeit des Bügeltisches für Dampf oder dergleichen nicht behindert wird, ist die Vlies- oder Gewebeschicht des Bügeltisches bzw. der Polsterung perforiert.

Eine in gleicher Weise wirksame Befestigung des hitzebeständigen Bügeltischbezugs mit elastischer Polsterung auf einem Bügeltisch kann auch dadurch erreicht werden, dass die Kontur der Polsterung der Kontur des Bügeltischs entspricht und dass die Polsterung mit einem Umlaufrand versehen ist, der eine die umlaufende Kante des Bügeltisches hintergreifende Wulst hat. Bei entsprechend angepaßter Ausgestaltung kann ein solcher Bügeltischbezug von Hand sehr einfach auf den Bügeltisch aufgespannt werden. Da er rundherum von allen Seiten gehalten ist kann er auch auf dem Bügeltisch nicht verrutschen.

Bei der voranstehenden Lösung hat es sich als günstig erwiesen, wenn die Polsterung im Bereich der Wulst eine Materialversteifung hat. Diese Materialversteifung kann durch eine spezielle Imprägnierung der Polsterung im Bereich der Wulst mit einem Polymer und anschließender Vernetzung des Polymers erzielt werden.

Die Dicke der Polsterung kann an den durchgeführten Klettvorgang angepaßt werden und beträgt in der Regel 0,2 bis 5 cm.

### Kurzbeschreibung der Zeichnung

In der beiliegenden Zeichnung sind zwei Beispiele für die Durchführung der Befestigung des Bügeltischbezugs am Bügeltisch dargestellt.

Es zeigt:
- Fig. 1: einen Bügeltisch in der Draufsicht mit einer rundum laufenden Vliesschicht,
- Fig. 2: schematisch den Bügeltisch mit einem Bügeltischbezug im Querschnitt,
- Fig. 3: einen Abschnitt eines Bügeltisches mit Bügeltischbezug im Schnitt
- Fig. 4: einen Bügeltisch mit einem aufgebrachten Bügeltischbezug in der Draufsicht und
- Fig. 5: ein Querschnitt durch den Bügeltisch mit einem Bezug mit Druckknöpfen.

### Ausführung der Erfindung

In der Figur 1 ist ein Bügeltisch 1 in der Draufsicht gezeigt. Der Bügeltisch 1 hat in an sich bekannter Weise eine Tischfläche 2 aus Streckmetall. Um den ganzen Rand 3 der Tischfläche 2 herum ist eine Vliesschicht 4 aufgeklebt, deren Oberseite mit Widerhaken für eine Klettverbindung versehen ist. Die Polsterung 5, siehe Figur 2, des Bügeltischbezugs 6 wird in ihrer Kontur so ausgebildet, dass sie der Kontur des Bügeltisches 1 entspricht. Außerdem wird sie auf ihre Unterseite 7 ebenfalls mit einer Vliesschicht 8 versehen, welche in ihrer Gestalt der Vliesschicht 8 auf der Oberseite 9 des Bügeltisches 1 entspricht. Diese Vliesschicht 4 ist jedoch mit Ösen ausgestattet, so dass die Haken der Vliesschicht 4 des Bügeltisches in diese sich verhaken können.

In der Figur 2 sind die einzelnen Teile auseinandergezogen dargestellt, so dass sie sichtbar sind. Nach dem Auflegen des Bügeltischbezugs 6 auf dem Bügeltisch 1 und Andrücken von Hand wird eine ausreichend feste Verbindung zwischen dem Bügeltischbezug 6 und dem Bügeltisch 1 hergestellt. Es sei noch angemerkt, dass unter dem Bügeltisch lediglich die Ständer 10 angedeutet sind, alle anderen Teile sind weggelassen.

In den Figuren 3 und 4 ist eine andere Möglichkeit der formschlüssigen Verbindung des Bügeltischbezugs 6 mit dem Bügeltisch 1 gezeigt. Auch hier ist eine Kontur der Polsterung 5 vorgesehen, die der Kontur des Bügeltisches 1 entspricht. Die Verbindung der Polsterung 5 mit dem Bügeltisch 1 erfolgt jedoch dadurch, dass die Polsterung 5 mit einem umlaufenden Rand 13 versehen ist, welcher eine die umlaufende Kante 11 des Bügeltisches 1 hintergreifende Wulst 12 hat. Im Bereich der Wulst 12 ist die Polsterung 5 mit einer Materialversteifung versehen, die durch die verdichtete Straffierung angedeutet ist. Durch diese Materialversteifung wird der Sitz des Bügeltsichbezugs 6 auf dem Bügeltisch 1 noch verstärkt. Um die Materialversteifung zu erreichen, kann die Polsterung 5 im Bereich der Wulst 12 mit einem vernetzbaren Polymer getränkt werden. Nach der Tränkung wird das Polymer beispielsweise durch Anwendung von Hitze ausgehärtet.

In der Fig. 5 ist eine Ausführungsform des Bügeltisches 1 im Querschnitt gezeigt, bei der der Bügeltisch 6 an seinem Rand 20 umlaufend mit Druckknöpfen 21 versehen ist. Der Bügeltischbezug 6 wird auf den Bügeltisch 1 aufgezogen und mit den Druckknöpfen 21 festgeknöpft, wobei letztere in entsprechende Aufnahmen 22 an der Unterseite des Bügeltisches 1 eingreifen.

## Patentansprüche

1. Kombination umfassend einen hitzebeständigen Bügeltischbezug mit elastischer Polsterung und einen Bügeltisch, wobei der Bügeltischbezug unter Verwendung seiner Polsterung formschlüssig mit dem Bügeltisch verbindbar ist, **dadurch gekennzeichnet, dass** die Polsterung (5) auf ihrer Unterseite (7) und der Bügeltisch (1) auf seiner Oberseite (9) zumindest teilweise mit einer Vlies- oder Gewebeschicht (4) versehen sind, die nach Auflage des Bügeltischbezugs (6) auf den Bügeltisch (1) einander decken und als Klettverbindung wirksam sind.

2. Kombination nach Anspruch 1, **dadurch gekennzeichnet, dass** die Vlies-oder Gewebeschicht (4) der Polsterung (5) mit Ösen und die Vlies- oder Gewebeschicht (4) des Bügeltisches (1) mit Haken versehen sind.

3. Kombination nach einem der Ansprüche 1 oder 2, **dadurch gekennzeichnet, dass** die Vlies- oder Gewebeschicht (4) des Bügeltisches (1) bzw. der Polsterung (5) perforiert ist.

4. Kombination nach Anspruch 1, **dadurch gekennzeichnet, dass** die Kontur der Polsterung (5) der Kontur des Bügeltisches (1) entspricht und dass die Polsterung (5) mit einem umlaufenden Rand (13) versehen ist, der eine die umlaufende Kante (11) des Bügeltisches (1) hintergreifende Wulst (12) hat.

5. Kombination nach Anspruch 4, **dadurch gekennzeichnet, dass** die Wulst (12) Druckknöpfe (21) hat, die in entsprechende Aufnahmen (22) an der Unterseite des Bügeltisches (1) einknöpfbar sind.

6. Kombination nach einem der Ansprüche 1 oder 4, **dadurch gekennzeichnet, dass** die Polsterung (5) im Bereich der Wulst (12) eine Materialversteifung hat.

7. Kombination nach Anspruch 6, **dadurch gekennzeichnet, dass** die Materialversteifung durch eine partielle Imprägnierung der Polsterung (5) im Bereich der Wulst (12) mit einem Polymer und anschließender Vernetzung des Polymers erzielt wird.

8. Kombination nach einem der Ansprüche 1 bis 7, **dadurch gekennzeichnet, dass** die Dicke der Polsterung (5) 0,2 bis 5 cm beträgt.

## Claims

1. Combination comprising an elastically padded heat-resistant ironing-board cover and an ironing board, it being possible for the ironing-board cover to be connected in a form-fitting manner to the ironing board using its padding, **characterized in that** the padding (5) is provided on its underside (7), and the ironing board (1) is provided on its top side (9), at least in part with a nonwoven or woven-fabric layer (4) and, once the ironing-board cover (6) has been placed on the ironing board (1), these layers overlap and act as a touch-and-close connection.

2. Combination according to Claim 1, **characterized in that** the nonwoven or woven-fabric layer (4) of the padding (5) is provided with eyelets and the nonwoven or woven-fabric layer (4) of the ironing board (1) is provided with hooks.

3. Combination according to either of Claims 1 and 2, **characterized in that** the nonwoven or woven-fabric layer (4) of the ironing board (1) or of the padding (5) is perforated.

4. Combination according to Claim 1, **characterized in that** the contour of the padding (5) corresponds to the contour of the ironing board (1), and **in that** the padding (5) is provided with an all-round border (13) which has a bead (12) engaging behind the edge (11) all around the ironing board (1).

5. Combination according to Claim 4, **characterized in that** the bead (12) has press fasteners (21) which can be press-fitted into corresponding mounts (22) on the underside of the ironing board (1).

6. Combination according to either of Claims 1 and 4, **characterized in that** the padding (5) has material stiffening in the region of the bead (12).

7. Combination according to Claim 6, **characterized in that** the material stiffening is achieved by partial impregnation of the padding (5) in the region of the bead (12) with a polymer and subsequent crosslinking of the polymer.

8. Combination according to one of Claims 1 to 7, **characterized in that** the thickness of the padding (5) is from 0.2 to 5 cm.

## Revendications

1. Combinaison comprenant un revêtement de table à repasser thermorésistant avec un rembourrage élastique et une table à repasser, le revêtement de table à repasser pouvant être connecté par engagement positif avec la table à repasser en utilisant son rembourrage, **caractérisée en ce que** le rembourrage (5) est pourvu sur son côté inférieur (7), et la table à repasser (1) sur son côté supérieur (9), au moins en partie, de couches en non-tissé ou en tissu (4) respectives, qui, après la pose du revêtement de table à repasser (6) sur la table à repasser (1), se recouvrent mutuellement et agissent comme une connexion de type velcro.

2. Combinaison selon la revendication 1, **caractérisée en ce que** la couche en non-tissé ou en tissu (4) du rembourrage (5) est pourvue de boucles et la couche en non-tissé ou en tissu (4) de la table à repasser (1) est pourvue de crochets.

3. Combinaison selon l'une quelconque des revendications 1 ou 2, **caractérisée en ce que** la couche en non-tissé ou en tissu (4) de la table à repasser (1) ou du rembourrage (5) est perforée.

4. Combinaison selon la revendication 1, **caractérisée en ce que** le contour du rembourrage (5) correspond au contour de la table à repasser (1) et **en ce que** le rembourrage (5) est pourvu d'un bord périphérique (13) qui présente un bourrelet (12) venant en prise par l'arrière avec l'arête périphérique (11) de la table à repasser (1).

5. Combinaison selon la revendication 4, **caractérisée en ce que** le bourrelet (12) présente des boutons pression (21) qui peuvent être enfoncés dans des logements correspondants (22) au niveau du côté inférieur de la table à repasser (1).

6. Combinaison selon l'une quelconque des revendications 1 à 4, **caractérisée en ce que** le rembourrage (5) présente un renforcement de matériau dans la région du bourrelet (12).

7. Combinaison selon la revendication 6, **caractérisée en ce que** le renforcement de matériau est obtenu par imprégnation partielle du rembourrage (5) dans la région du bourrelet (12) avec un polymère puis par réticulation du polymère.

8. Combinaison selon l'une quelconque des revendications 1 à 7, **caractérisée en ce que** l'épaisseur du rembourrage (5) vaut 0,2 à 5 cm.
